# EUROPÄISCHE PATENTANMELDUNG

(11) **EP 4 660 461 A1**
(43) Veröffentlichungstag der Anmeldung: **10.12.2025**
(21) Anmeldenummer: 25180129.6
(22) Anmeldetag: 02.06.2025
(51) Int. Cl.: F04D 29/02, F04D 29/42, F04D 29/62

(54) **SPIRALGEHÄUSE FÜR EINE KREISELPUMPE, EIN VERFAHREN ZUR HERSTELLUNG EINES SPIRALGEHÄUSES FÜR EINE KREISELPUMPE UND EINE KREISELPUMPE MIT SPIRALGEHÄUSE**

(30) Priorität: 07.06.2024 DE 102024116026
(71) Anmelder: Stübbe GmbH & Co. KG, 32602 Vlotho (DE)
(72) Erfinder: Tounkap, Didier, 32257 Bünde (DE)
(74) Vertreter: Schaafhausen, Anne

(57) **Zusammenfassung**

Die Erfindung betrifft ein Spiralgehäuse für eine Kreiselpumpe, ein Verfahren zur Herstellung eines Spiralgehäuses für eine Kreiselpumpe sowie eine Kreiselpumpe mit Spiralgehäuse. Insbesondere betrifft die Erfindung ein Spiralgehäuse, welches vorwiegend aus Kunststoff gefertigt ist. Das erfindungsgemäße Spiralgehäuse für eine Kreiselpumpe umfasst dabei eine Zuführungsöffnung für ein Medium sowie einen Einleger zur Befestigung einer das Spiralgehäuse verschließbaren Einheit.

## Beschreibung

Die Erfindung betrifft ein Spiralgehäuse für eine Kreiselpumpe, ein Verfahren zur Herstellung eines Spiralgehäuses für eine Kreiselpumpe sowie eine Kreiselpumpe mit Spiralgehäuse. Insbesondere betrifft die Erfindung ein Spiralgehäuse, welches vorwiegend aus Kunststoff gefertigt ist. Das erfindungsgemäße Spiralgehäuse für eine Kreiselpumpe umfasst dabei eine Zuführungsöffnung für ein Medium sowie einen Einleger zur Befestigung einer das Spiralgehäuse verschließbaren Einheit.

Spiralgehäuse für Pumpen sind bekannt. Das Spiralgehäuse einer Kreiselpumpe umschließt zusammen mit einem Gehäusedeckel den Strömungsraum, in welchem das Medium meist ein Fluid mittels eines Laufrades gefördert wird. Spiralgehäuse werden vorwiegend bei Radialpumpen eingesetzt. Bei der Radialpumpe oder auch Radialkreiselpumpe handelt es sich um eine Kreiselpumpe, bei der das Fördermedium radial, also senkrecht zur Pumpenwelle, aus dem Laufrad austritt. Im Gegensatz zu Axialpumpen ermöglicht die Strömungsumlenkung im Laufrad die Nutzung der Zentrifugalkraft für höhere Förderdrücke, wobei sich allerdings der Volumenstrom entsprechend verringert.

Das zu förderndes Medium hauptsächlich ein Fluid tritt über das sogenannte Saugrohr in die Pumpe ein, wird vom rotierenden Pumpenrad erfasst und auf einer Spiralbahn nach außen getragen. Durch die Aufweitung der Fläche zwischen den Flügeln des Pumpenrads, nimmt die Radialgeschwindigkeit der Flüssigkeit nach außen hin ab, während zugleich Tangentialgeschwindigkeit und Druck zunehmen. Der Druck und Impuls (Masse mal Tangentialgeschwindigkeit) befördern das Fluid in das angebrachte Druckrohr.

Das zentrale Bauteil einer Pumpe ist das Laufrad, das die mechanische Energie als Impuls an das Fluid übergibt. Dabei kann das Laufrad einstufig oder mehrstufig in der Pumpe vorliegen. Mehrstufig bedeutet hierbei, dass bei radialen und halbaxialen Pumpen mehrere Laufräder hintereinander montiert werden. Es ist auch möglich, Laufräder doppelflutig oder mehrflutig zu bauen. Dabei werden ein oder mehrere Laufräder jeweils gespiegelt, was die axial wirkenden Kräfte größtenteils aufhebt.

Hauptmerkmale des Gehäuses von Kreiselpumpen sind die Formen der Strömungszu- und abführung zum Laufrad. Wichtig für die Funktion der Pumpe ist die Abführung der Strömung des Laufrades. Hierfür gibt es zwei Hauptformen, wie Strömungskanäle geschaffen werden können. Zum einen mit einem Leitrad welches mit einem Diffusor ausgestattet ist und zum anderen eben das Spiralgehäuse. Diese Strömungskanäle dienen dazu, die durch das Laufrad in der Strömung induzierte kinetische Energie in einen statischen Druck umzuwandeln.

Der konstruktiv nicht vermeidbare umlaufende Spalt zwischen Laufradwelle und Gehäuse bestimmt hauptsächlich den Wirkungsgrad einer solchen Pumpe. Die Welle muss gegen das Gehäuse abgedichtet werden. Die zulässige oder tolerierbare Leckage ist vom Medium abhängig. So ist der technische Aufwand bei giftigen oder korrosiven Medien sehr hoch.

Die Wellenabdichtung kann mit verschiedenen Mitteln gelöst werden. Zum Beispiel kann eine Polytetrafluorethylen-(PTFE)-Schnur um die Welle gewickelt und in eine Kammer eingepresst werden. Zeigt sich, dass die Leckrate durch Verschleiß anwächst, wird der Pressstempel der Stopfbuchse nachgezogen. Ist das nicht mehr möglich, wird eine neue Dichtschnur eingelegt. Diese Lösung ist jedoch wartungsintensiv.

Bei einer weiteren Abdichtungsvariante wird ein Radialwellendichtring eingesetzt. Eine elastische Lippe berührt die drehende Welle. Damit dies mit ausreichender Pressung geschieht, ist im Innern des Dichtringes eine umlaufende Zugfeder angeordnet. Bei Verschleiß wird der Dichtring ausgetauscht. Heutige Dichtringe sind häufig aus PE oder PTFE.

Die wohl gängigste Lösung der Abdichtung ist wohl die der Gleitringdichtung. Zwei Platten (häufig aus Keramik) werden mit Federn aufeinandergepresst. Eine Platte ist fest mit dem Gehäuse verbunden, die andere dreht sich mit der Welle mit. Keramikplatten sind extrem hart und haben daher kaum Verschleiß. Mit vergleichsweise hohem konstruktivem Aufwand ergibt sich eine wartungsärmere Lösung.

Eine berührungsfreie Dichtung ist die Labyrinthdichtung, die meist bei extremen Betriebsbedingungen, wie hohen Drehzahlen und Drücken und/oder Temperaturen, zum Einsatz kommt.

Im Sonderfall (etwa bei giftigen oder korrosiven Medien) setzt man Sperrflüssigkeiten oder - gase ein. Statt einer Leckageströmung von innen nach außen findet hier eine Strömung des Sperrmediums von außen nach innen statt. Das Sperrmedium muss dabei laufend ergänzt werden.

Als weiteres Dichtsystem für eine Kreiselpumpe kommt eine Magnetkupplung in Frage. Diese Pumpen werden als Magnetkupplungspumpen bezeichnet. Im Vergleich zu den dynamischen Dichtungen wird das Antriebsmoment berührungslos von Dauermagneten durch das Pumpengehäuse auf das Laufrad übertragen.

Das Spiralgehäuse der Pumpe muss hohem Druck standhalten und es darf bei giftigen oder korrosiven Medien nicht zu einer Leckage kommen. Deshalb sind die Pumpen meist gepanzert, d.h. mit einem kompletten äußern Metallpanzer versehen in dem die Pumpenkomponenten unter hohen Pressdrücken zusammengehalten und gegen Leckage gesichert werden. Jedoch erfordert dies einen erheblichen Materialaufwand für die Pumpen und erschwert zudem Montagen und Demontage.

Üblich ist es bei ungepanzerten (d.h. ohne einen zusätzlichen äußeren Metallpanzer aufweisenden) Kunststoffpumpen, dass das Spiralgehäuse zwischen einer Metall-Antriebslaterne und einem Metall-Spannring eingeklemmt wird. Die bekannten Lösungen solcher Pumpen erfordern jedoch den Zugang bei Montage oder Demontage von Vorder- und Rückseite der Pumpe, um nach dem Schraube-Mutter-Prinzip die Schraubverbindung festzuziehen und zu kontern bzw. wieder zu lösen. Zudem besteht durch die Klemmung des Kunststoff-Spiralgehäuses das Risiko, dass bei einer Verformung des Kunststoffs (durch z. B. Temperatur oder Dauerbelastung (Fließen)) die Verpressung der Hauptgehäusedichtung nachlässt, was zu Leckage führen kann.

Der vorliegenden Erfindung liegt daher die Aufgabe zugrunde, die Nachteile des Stands der Technik zu überwinden. Insbesondere soll ein Spiralgehäuse für vorwiegend aus Kunststoff gefertigte Kreiselpumpen bereitgestellt werden, welches in Verbindung mit den übrigen Bauteilen der Pumpe eine bessere Dichtwirkung erzielt. Zudem soll die Montage/Demontage vereinfacht und die Anzahl der Komponenten der Pumpe reduziert werden.

Diese Aufgabe wird gelöst durch ein Spiralgehäuse für Kreiselpumpen mit den Merkmalen gemäß Anspruch 1, ein Verfahren zur Herstellung eines Spiralgehäuses für eine Kreiselpumpe mit den Merkmalen des Anspruchs 10 sowie eine Kreiselpumpe mit Spiralgehäuse gemäß Anspruch 14. Bevorzugte Ausführungsformen der Erfindung sind in den jeweiligen abhängigen Ansprüchen definiert.

Gemäß der Erfindung wird ein Spiralgehäuse für eine Kreiselpumpe bereitgestellt, wobei das Spiralgehäuse eine Zuführungsöffnung für ein Medium und einen Einleger zur Befestigung einer das Spiralgehäuse formschlüssig verschließbaren Einheit umfasst.

Gemäß einer bevorzugten Ausführungsform des Spiralgehäuses umfasst der Einleger ein Metall, Karbonfasern, Metallmatrix-Verbundwerkstoffe (engl. metal matrix composite, MMC), Wolframcarbid-Kobalt-Hartmetalle (WC-Co) Titancarbid-Hartmetalle, Tantalcarbid-Hartmetalle, Niobcarbid-Hartmetalle (y-gamma-Phase) und/oder Stahl, Edelstahl, Karbonstahl und/oder ist aus diesen Materialien teilweise oder vollständig gefertigt. Der Einleger kann aus weiteren anderen Materialen gebildet sein, solange diese eine hohe Formstabilität aufweisen. Z.B. könnte der Einleger sogar aus Hochleistungskunststoffen gebildet sein, welche eine hohe Formstabilität aufweisen.

Gemäß einer anderen bevorzugten Ausführungsform des Spiralgehäuses ist dieses aus Kunststoff, bevorzugt aus Polyvinylidenfluorid (PVDF), Polypropylen (PP), Glasfaserverstärktes Polypropylen (PP-GF), Polyethylen (PE), Polytetrafluorethylen (PTFE), Perfluoralkoxy (PFA), Ethylen-Chlortrifluorethylen (ECTFE), Ethylen-Tetrafluorethylen-Copolymer (ETFE), Polyetheretherketongefertigt (PEEK) und/oder einer Kombination dieser Kunststoffe.

Gemäß einer weiteren bevorzugten Ausführungsform des Spiralgehäuses weist der Einleger mehrere Sacklöcher mit Gewindebohrungen auf und dazu passend weist das Spiralgehäuse mehrere Durchgangsbohrungen auf, durch welche Befestigungsmittel durchführbar sind, wobei der Einleger mit der, das Spiralgehäuse verschließbaren Einheit mittels der Befestigungsmittel wiederlösbar formschlüssig verbindbar ist.

Ferner wird gemäß einer bevorzugten Ausführungsform des Spiralgehäuses der Einleger ringförmig oder zylinderförmig ausgebildet ist, welcher innerhalb des Spiralgehäuses radial-beanstandet um die Mittelache des Spiralgehäuses angeordnet ist und/oder teilweilweise vom Spiralgehäuse umschlossen ist.

Gemäß einer weiteren bevorzugten Ausführungsform des Spiralgehäuse weist der Einleger eine oder mehrere Nuten auf und das Spiralgehäuse weist dazu passende ein oder mehrere Federn auf, wobei der Einleger und das Spiralgehäuse mittels der einen oder mehreren Nuten und der ein oder mehreren Federn formschlüssig verbunden sind und/oder dass der Einleger und das Spiralgehäuse über eine oder mehrere Schwalbenschwanz- und/oder Zapfenverbindungen formschlüssig verbunden sind.

Gemäß einer weiteren bevorzugten Ausführungsform des Spiralgehäuses, weist dieses eine Aussparung für eine Flachdichtung auf. Vorteilhaft ist diese Aussparung am Rand des Spiralgehäuses angeordnet. Weiter kann dabei eine Seite des Einlegers zusammen mit dem Spiralgehäuse diese Aussparung schaffen. Die Flachdichtung kann dabei ringförmig vorliegen und passt formschlüssig in die Aussparung. Bei der Montage der Pumpe wird dann die Flachdichtung zwischen dem Spiralgehäuse und einer das Spiralgehäuse abschließenden Einheit eingekammert. Dabei unterstützt der Einleger die Kammerung und verhindert, dass sich das Spiralgehäuse zu stark verformt, was zur Leckage der Pumpe im verbauten Zustand durch die hohen Anpressdrücke führen könnte. Weiter dient die Kammerung dazu, die Flachdichtung weitgehend in Ihrer Position zu halten, wodurch eine Leckage verhindert werden kann.

Gemäß einer weiteren bevorzugten Ausführungsform des Spiralgehäuses umfasst die das Spiralgehäuse verschließende Einheit eine Antriebslaterne, eine Antriebswelle, einen Dichtungseinsatz, ein Pumpenlaufrad, eine Motorlaterne, einen Lagerträger, einen Spalttopf, einen Gleitlagerträger, einen Gehäusedeckel, und/oder eine Spiralgehäuse-Rückseite, wobei das Spiralgehäuse mittels des Einlegers an der Antriebslaterne, der Antriebswelle, dem Dichtungseinsatz, dem Pumpenlaufrad, der Motorlaterne, dem Lagerträger, dem Spalttopf, dem Gleitlagerträger, dem Gehäusedeckel, und/oder der Spiralgehäuse-Rückseite wiederlösbar formschlüssig verbindbar ist. Bevorzugt sind die Komponenten der Spiralgehäuse verschließende Einheit aus den gleichen Materialien wie der Einleger. Weiter sind diese Komponenten auch derart ausgebildet, dass diese zusammen mit dem Einleger eine Flachdichtung und/oder das Spiralgehäuse einkammern. Vorteilhafterweise ist hierbei die das Spiralgehäuse verschließende Einheit derart ausgebildet, dass diese zusammen mit dem Einleger eine Kammerung der Flachdichtung bzw. des Spiralgehäuses von vier Seiten ermöglicht. Im Sinne der Erfindung wird unter Kammerung verstanden, dass das Material der Flachdichtung bzw. des Spiralgehäuses vom Material des Einlegers bzw. der das Spiralgehäuse verschließende Einheit vor dem Fließen, d.h. vor einer Verformung geschützt wird. Kammerung bedeutet dabei nicht, dass eine formschlüssige, durchgängige geschlossenen Kammer vorliegen muss, sondern lediglich, dass das Material des Spiralgehäuses bzw. der Flachdichtung vor Verformung bewahrt werden soll, was zur Leckage der gesamten Pumpe im montierten Zustand führen könnte. Vorteilhaft weist die das Spiralgehäuse verschließende Einheit dabei einen Vorsprung auf, der die Kammerung unterstützt. Bevorzugt ist dies dabei ein radial verlaufender Vorsprung.

Gemäß einer weiteren bevorzugten Ausführungsform des Spiralgehäuses umfasst das Spiralgehäuse weiter eine Abführungsöffnung für das Medium, eine Aussparung für ein Pumpenlaufrad, Befestigungsmittel für einen Saugstutzen, Befestigungsmittel für einen Druckstutzen, ein Eingangsdruckmessgerät, ein Ausgangsdruckmessgerät und/oder eine verschließbare Öffnung zur Durchführung von Wartungs- oder Reinigungsarbeiten.

Gemäß einer weiteren bevorzugten Ausführungsform des Spiralgehäuses ist das Spiralgehäuse mehrstufig ausgebildet, wobei das Spiralgehäuse mehrere hintereinanderliegende Aussparungen für Pumpenlaufräder umfasst und/oder wobei das Spiralgehäuse für einen mehrflutigen Kreiselpumpenaufbau ausgebildet ist.

Gemäß der Erfindung wird weiter ein Verfahren zur Herstellung eines Spiralgehäuses mit integriertem Einleger für Kreiselpumpen mit einem oder mehreren der oben genannten Merkmale bereitgestellt, wobei das Verfahren die folgenden Schritte umfasst:
- Positionieren einen Einlegers in einem Werkzeug,
- Umspritzen und/oder Umpressen des Einlegers mit Kunststoff zur Ausformung des Spiralgehäuses (100).

Gemäß der Erfindung wird weiter eine Kreiselpumpe mit Spiralgehäuse bereitgestellt, wobei das Spiralgehäuse eines oder mehrere der oben ausgeführten Merkmale umfasst. Zudem kann die Pumpe weiter einen Antrieb, eine Steuerung und weitere übliche Komponenten von Kreiselpumpen aufweisen.

Gemäß einer bevorzugten Ausführungsform einer Kreiselpumpe mit Spiralgehäuse weist diese eine das Spiralgehäuse verschließende Einheit und eine Flachdichtung auf, wobei die Flachdichtung zwischen dem Spiralgehäuse und der das Spiralgehäuse verschließenden Einheit gekammert vorliegt. Insbesondere unterstützt dabei der Einleger des Spiralgehäuses diese Kammerung und verhindert so, dass die Flachdichtung oder das Spiralgehäuse sich zu sehr verformen, oder ihre ursprüngliche Position verlassen was aufgrund des Druckes, mit dem die Komponenten der Pumpe zusammengehalten werden, möglich wäre. Durch diese Bauweise kann eine Leckage der Pumpe verhindert werden.

Gemäß einer bevorzugten Ausführungsform der Kreiselpumpe mit Spiralgehäuse ist diese eine magnetgekuppelte Kreiselpumpe.

Es ist auch zu beachten, dass Aspekte der Erfindung unter Bezugnahme auf unterschiedliche Gegenstände beschrieben wurden. Insbesondere wurden einige Aspekte oder Ausführungsformen unter Bezugnahme auf geräteartige Ansprüche beschrieben, während andere Aspekte unter Bezugnahme auf verfahrensartige Ansprüche beschrieben wurden. Der Fachmann wird jedoch aus der obigen und der folgenden Beschreibung entnehmen, dass, sofern nicht anders angegeben, neben jeder Kombination von Merkmalen, die zu einer Art von Gegenstand gehören, auch jede Kombination von Merkmalen, die sich auf verschiedene Arten von Gegenständen beziehen, als mit diesem Text offenbart gilt. Insbesondere gelten Kombinationen zwischen Merkmalen, die sich auf die Ansprüche vom Typ Gerät beziehen, und Merkmalen, die sich auf die Ansprüche vom Typ Verfahren beziehen, als offenbart. Darüber hinaus können Merkmale, die sich auf eine der Ausführungsformen beziehen, mit anderen Merkmalen einer anderen Ausführungsform, den Zeichnungen oder den Ansprüchen kombiniert werden, sofern dies möglich ist. Die Erfindung und ihre Ausführungsformen werden im Folgenden in Verbindung mit der/den Figur(en) näher beschrieben.
- Figur 1a und 1b: zeigt jeweils eine schematische Darstellung einer Kreiselpumpe mit verbautem Spiralgehäuse gemäß dem Stand der Technik.
- Figur 2: zeigt in einer schematischen nicht maßstabsgetreuen Darstellung einen Ausschnitt eines Querschnittes längs durch eine Kreiselpumpe mit Spiralgehäuse gemäß einer Ausführungsform der Erfindung.
- Figur 3: zeigt in einer schematischen nicht-maßstabsgetreuen Darstellung einen Ausschnitt eines Querschnittes längs durch eine Kreiselpumpe mit Spiralgehäuse gemäß einer Ausführungsform der Erfindung.
- Figur 4: zeigt in einer schematischen nicht-maßstabsgerechten dreidimensionalen Darstellung ein Spiralgehäuse mit Einleger gemäß einer Ausführungsform der Erfindung.
- Figur 5: zeigt in einer schematischen nicht-maßstabsgerechten Darstellung einen längsseitig mittig angelegten Querschnitt durch ein Spiralgehäuse mit Einleger gemäß einer weiteren Ausführungsform der Erfindung.

Figur 1a und 1b zeigen Kreiselpumpen mit Spiralgehäuse aus dem Stand der Technik. Zu erkennen ist, dass üblicherweise bei ungepanzerten (d.h. ohne einen zusätzlichen äußeren Metallpanzer versehenen) Kunststoffpumpen das Spiralgehäuse zwischen einer Metall-Antriebslaterne und einem Metall-Spannring mittels Schraube-Mutter-Prinzip eingeklemmt wird (siehe Markierung mit Pfeilen in den Figuren 1a und 1b die diese Art der Klemmung zeigen). Die bekannten Lösungen erfordern jedoch den Zugang bei Montage von Vorder- und Rückseite der Pumpe, um die Schraubverbindung festzuziehen und zu kontern bzw. bei der Demontage wieder zu lösen. Zudem besteht durch die Klemmung des Kunststoff-Spiralgehäuses das Risiko, dass bei einer Verformung des Kunststoffs (durch z. B. Temperatur oder Dauerbelastung (Fließen)) die Verpressung der Hauptgehäusedichtung nachlässt, was zu Leckagen führen kann.

Figur 2 sowie auch Figur 3 zeigen einen Ausschnitt eines Querschnittes längs durch eine Kreiselpumpe mit Spiralgehäuse 100 gemäß einer Ausführungsform der Erfindung. Zu erkennen ist das erfindungsgemäße Spiralgehäuse 100 mit Einleger 110. In diesem Beispiel ist der Einleger 110 aus einem Metall gefertigt, wobei das Spiralgehäuse 100 aus Kunststoff ist. In Figur 2 führt der abgebildete Querschnitt hierbei mittig durch ein Sackloch 130 mit Gewindebohrung des Einlegers 110 bzw. mittig durch die Durchgangsbohrung 131 innerhalb des Spiralgehäuses 110. In Figur 3 ist dagegen der Querschnitt mittig der gesamten Pumpe ausgeführt. Weiter ist in Figur 2 die Antriebslaterne 210 der Pumpe zu erkennen, welche mittels Befestigungsmitteln 400 an dem Einleger 110 des Spiralgehäuses 100 befestigt ist und so eine formschlüssige Verbindung zwischen Spiralgehäuse 100 und Antriebslaterne 210 ausgebildet wird. Geeignete Befestigungsmittel 400 sind beispielsweise Stiftschrauben, Stehbolzen und der Gleichen. Zwischen der Spiralgehäuse 100 und Antriebslaterne 210 ist weiter ein Dichtungseinsatz 240 zu erkennen. Eine Flachdichtung 300, welche hier zwischen dem Dichtungseinsatz 240, dem Metall-Einleger 110 und dem Spiralgehäuse 100 angeordnet ist, dichtet das Spiralgehäuse 100 gegen die Antriebslaterne 210 nach außen hin ab. Durch die Gestaltung des Metall-Einlegers 110 und des Spiralgehäuses 100 wird die Flachdichtung 300 gekammert bzw. gestützt. Der Metall-Einleger 110 im Spiralgehäuse 100 übernimmt zwei Funktionen. Zum einen wird durch die eingebrachten Gewindebohrungen das Spiralgehäuse 100 mit der Antriebslaterne 210 der Pumpe verschraubt und somit das Pumpengehäuse geschlossen. Es ist keine durchgehende Verschraubung / Klemmung notwendig, die Verschraubung erfolgt direkt im Spiralgehäuse 100. Zum anderen wird die Dichtwirkung der Flachdichtung 300 zwischen Spiralgehäuse 100 und Antriebslaterne 210 verbessert, da der zur Verformung / zum Fließen neigende Kunststoff durch den Metallring 110 unterstützt und in Form gehalten wird. Die Verpressung der Flachdichtung 300 kann somit wesentlich höher sein als in einem reinen Kunststoffgehäuse. Durch das Einlegen eines Metall-Einlegers 110 in ein Kunststoff-Spiralgehäuse 100 wird eine bessere Dichtwirkung bei Kunststoffpumpen erzielt, die Montage vereinfacht und es wird die Anzahl der Komponenten reduziert. Somit kann durch die Erfindung eine Ressource und Kosten bei Herstellung und Wartung von vorwiegend aus Kunststoff gefertigten Kreiselpumpen erheblich reduziert werden. Das Laufrad der Pumpe 260 innerhalb des Spiralgehäuses 100 und in diesem Fall eine Gleitringdichtung sind ebenfalls erkennbar. Die Gleitringdichtung dichtet hierbei den unvermeidbaren Spalt zwischen der Welle 250 der Pumpe und den die Welle umgebenden Bauteil oder Bauteilen nach außen hin ab. Weiter sind am Metall-Einleger 110 schwalbenschwanzförmige Nuten 120 erkennbar, mit welchem der Metall-Einleger 110 im Spiralgehäuse 100 zusätzlich gegen Verrutschen oder Verkanten gesichert ist und damit zur Erhöhung der Stabilität des gesamten Bauteils beiträgt. An der Zu- und Abführung des Spiralgehäuses 100 an denen das Saugrohr bzw. das Druckrohr angebracht werden kann sind in diesem Beispiel weitere Befestigungshilfen 180 (z.B. Anschlüsse mittels eines Flansches oder einer Verschraubung) für das Saugrohr bzw. Druckrohr (nur in Abb.3 erkennbar) außen am Spiralgehäuse 100 angebracht.

Figur 4 zeigt in einer nicht maßstabsgerechten, dreidimensionalen, schematischen Darstellung ein Spiralgehäuse 100 mit Einleger 110 gemäß einer weiteren Ausführungsform der Erfindung. Zu erkennen sind die Zu- und Abführung für das zu pumpende Medium 140, 170 sowie die Aussparung für das Laufrad der Pumpe 160 und eine Aussparung für eine Flachdichtung 150. Weiter zu erkennen sind die Durchgangsbohrungen 131 am äußeren Rand der Spiralgehäuses mit darunterliegenden Sachlochgewindebohrungen 130 des Einlegers 110. Über diese Bohrungen können Befestigungsmittel 400 (nicht dargestellt) das Spiralgehäuse 100 formschlüssig mit anderen Bauteilen der Pumpe, wie beispielsweise Antriebslaterne 210, Dichtungseinsatz 240, Welle 250 und/oder weiteren Elementen der Pumper nach außen hin verschließen, um so die Pumpkammer zu bilden. Der im Spiralgehäuse 100 eingebrachte Einleger 110 ist bevorzugt aus einem geeigneten Material wie einem Metall gefertigt, welches eine hohe Formstabilität aufweist. Das Einbringen des Einlegers kann durch ein urformendes Verfahren wie Kunststoff-Spritzguss oder -Formpressen geschehen. Dabei wird der Einleger 110 in einem Werkzeug positioniert und anschließend mit Kunststoff umspritzt bzw. umpresst wodurch das Spiralgehäuse 100 ausgebildet wird. Der Einleger 110 ist danach bis auf die Gewindebohrungen teilweise oder auch vollständig von Kunststoff umgeben. Ein Kontakt zum in der Pumpe befindlichen Fördermedium findet nicht statt, eine gesonderte Abdichtung ist nicht erforderlich. Die Montage der Pumpe erfolgt mit im Metall-Einleger 110 verschraubten Stiftschrauben oder Stehbolzen 400 durch Bohrungen beispielsweise in der Antriebslaterne 230. Auf der Rückseite der Antriebslaterne 210 kann anschließend mit Unterlegscheibe und Mutter die Verbindung festgezogen werden. Die Montage und ggf. die Demontage können damit einseitig an der Pumpe vorgenommen werden.

Figur 5 zeigt einer nicht maßstabsgerechten, schematischen Darstellung einen längsseitig mittig angelegten Querschnitt durch ein Spiralgehäuse 100 mit Einleger 110 gemäß einer weiteren Ausführungsform der Erfindung. Zu erkennen ist hierbei, wie der Einleger 110 im Spiralgehäuse 100 angeordnet ist. Der Einleger 110 verläuft dabei ringförmig, radial zur Mittelachse des Spiralgehäuses bzw. der Antriebswelle der Pumpe. Dabei ist der Einleger 110 gemäß dieser Ausführungsform nicht vollständig vom Material des Spiralgehäuses 100 umgeben, sondern weist einen radial durchgängig verlaufenden Bereich auf. Zudem weist das Spiralgehäusematerial an diese Stelle ebenfalls eine radial verlaufende Aussparung auf 150. Dies ermöglicht es wie beispielsweise in Figur 2 oder 3 gezeigt, dass in diesem Bereich eine Flachdichtung 300 gekammert bzw. geschützt eingebracht werden kann, wodurch das Spiralgehäuse 100 mit mehr Verpressung an die anderen Bauteile der Pumpe montiert werden können, was die langfristige Dichtfähigkeit der Pumpenkammer verbessert.

Weiter kann das erfindungsgemäße Spiralgehäuse mit Einleger in einer magnetgekuppelten Kreiselpumpe verbaut werden. Hierbei liegt die Flachdichtung zwischen dem Spiralgehäuse mit Einleger und einem Magnetkupplungseinsatz gekammert vor. Der Magnetkupplungseinsatz ist dabei aus einem formstabilen Material gefertigt wie beispielsweise einem Metall. Zusammen mit der ebenfalls meist aus Metall gefertigten Antriebslaterne der magnetgekuppelten Kreiselpumpe wird dadurch die Flachdichtung und/oder ein Teil des Spiralgehäuses formstabil gekammert und so vor Verformung geschützt. Diese Konstruktionsweise erlaubt es die Antriebslaterne, das Spiralgehäuse und den Magnetkupplungseinsatz unter hohen Druck zu verpressen, wodurch auch bei dieser magnetgekuppelten Kreiselpumpe eine Leckage verhindert werden kann.

Es ist zu beachten, dass der Begriff " umfassend" andere Elemente oder Schritte nicht ausschließt und dass "ein" oder "eine" eine Mehrzahl nicht ausschließt. Ferner können Elemente, die in Verbindung mit verschiedenen Ausführungsformen beschrieben werden, kombiniert werden. Es ist auch zu beachten, dass Bezugszeichen in den Ansprüchen nicht als Einschränkung des Umfangs der Ansprüche zu verstehen sind.

### Bezugszeichen

- 100: Spiralgehäuse
- 110: Einleger
- 120: Schwalbenschwanzverbindung
- 130: Sackloch
- 131: Durchgangsbohrung im Spiralgehäuse
- 140: Zuführungsöffnung für ein Medium
- 150: Aussparung für Flachdichtung
- 160: Aussparung für Pumpenlaufrad
- 170: Abführungsöffnung für ein Medium
- 180: Befestigungsmittel für Stutzen oder Flansch
- 190: verschließbare Öffnung zur Durchführung von Wartungs- oder Reinigungsarbeiten
- 200: Spiralgehäuse verschließende Einheit
- 210: Antriebslaterne
- 220: Vorsprung
- 230: Durchgangsbohrungen
- 240: Dichtungseinsatz
- 250: Antriebswelle
- 260: Pumpenlaufrad
- 300: Flachdichtung
- 400: Befestigungsmittel

## Patentansprüche

1. Spiralgehäuse (100) für eine Kreiselpumpe umfassend eine Zuführungsöffnung für ein Medium (140), **dadurch gekennzeichnet, dass** das Spiralgehäuse (100) einen Einleger (110) zur Befestigung einer das Spiralgehäuse formschlüssig verschließbaren Einheit (200) umfasst.

2. Spiralgehäuse (100) gemäß Anspruch 1, **dadurch gekennzeichnet, dass** der Einleger (110) ein Metall, Karbonfasern, Metallmatrix-Verbundwerkstoffe (engl. metal matrix composite, MMC), Wolframcarbid-Kobalt-Hartmetalle (WC-Co), Titancarbid-Hartmetalle, Tantalcarbid-Hartmetalle, Niobcarbid-Hartmetalle (y-gamma-Phase) und/oder Stahl, Edelstahl, Karbonstahl, umfasst und/oder aus diesen Materialien teilweise oder vollständig gefertigt ist.

3. Spiralgehäuse (100) gemäß einem der vorhergehenden Ansprüche, **dadurch gekennzeichnet, dass** das Spiralgehäuse (100) aus Kunststoff, bevorzugt aus Polyvinylidenfluorid (PVDF), Polypropylen (PP), Glasfaserverstärktes Polypropylen (PP-GF), Polyethylen (PE), Polytetrafluorethylen (PTFE), Perfluoralkoxy (PFA), Ethylen-Chlortrifluorethylen (ECTFE), Ethylen-Tetrafluorethylen-Copolymer (ETFE), Polyetheretherketongefertigt (PEEK) und/oder einer Kombination dieser Kunststoffe.

4. Spiralgehäuse (100) gemäß einem der vorhergehenden Ansprüche, **dadurch gekennzeichnet, dass** der Einleger (110) mehrere Sacklöcher (130) mit oder ohne Gewindebohrungen aufweist und dazu passend das Spiralgehäuse (100) mehrere Durchgangsbohrungen (131) aufweist, durch welche Befestigungsmittel durchführbar sind, wobei der Einleger (110) mit der, das Spiralgehäuse verschließbaren Einheit (200) mittels der Befestigungsmittel (400) wiederlösbar formschlüssig verbindbar ist.

5. Spiralgehäuse (100) gemäß einem der vorhergehenden Ansprüche, **dadurch gekennzeichnet, dass** der Einleger (110) ringförmig oder zylinderförmig ausgebildet ist, welcher innerhalb des Spiralgehäuses (100) radial-beanstandet um die Mittelache des Spiralgehäuses (100) angeordnet ist und/oder teilweilweise vom Spiralgehäuse (100) umschlossen ist.

6. Spiralgehäuse (100) gemäß einem der vorhergehenden Ansprüche, **dadurch gekennzeichnet, dass** der Einleger (110) eine oder mehrere Nuten aufweist und das Spiralgehäuse (100) dazu passend ein oder mehrere Federn aufweist, wobei der Einleger (110) und das Spiralgehäuse (100) mittels der einen oder mehreren Nuten und der einen oder mehreren Federn formschlüssig verbunden sind und/oder dass der Einleger (110) und das Spiralgehäuse (100) über eine oder mehrere Schwalbenschwanz- und/oder Zapfenverbindungen (120) formschlüssig verbunden sind.

7. Spiralgehäuse (100) gemäß einem der vorhergehenden Ansprüche, **dadurch gekennzeichnet, dass** das Spiralgehäuse (100) eine Aussparung für eine Flachdichtung (150) aufweist.

8. Spiralgehäuse (100) gemäß einem der vorhergehenden Ansprüche, **dadurch gekennzeichnet, dass** die das Spiralgehäuse verschließende Einheit (200) eine Antriebslaterne (210), einen Dichtungseinsatz (240), ein Pumpenlaufrad (260), eine Antriebswelle (250), eine Motorlaterne, ein Lagerträger, einen Spalttopf, ein Gleitlagerträger, ein Gehäusedeckel, und/oder eine Spiralgehäuse-Rückseite, wobei das Spiralgehäuse (100) mittels des Einlegers (110) an der Antriebslaterne (210), der Antriebswelle (250), dem Dichtungseinsatz (240), dem Pumpenlaufrad (260), der Motorlaterne, dem Lagerträger, dem Spalttopf, dem Gleitlagerträger, dem Gehäusedeckel, und/oder der Spiralgehäuse-Rückseite wiederlösbar formschlüssig verbindbar ist.

9. Spiralgehäuse (100) gemäß einem der vorhergehenden Ansprüche, **dadurch gekennzeichnet, dass** das Spiralgehäuse (100) weiter eine Abführungsöffnung für das Medium (170), eine Aussparung für ein Pumpenlaufrad (160), Befestigungsmittel für einen Saugstutzen (180), Befestigungsmittel für einen Druckstutzen (180), ein Eingangsdruckmessgerät, ein Ausgangsdruckmessgerät und/oder eine verschließbare Öffnung zur Durchführung von Wartungs- oder Reinigungsarbeiten (190) umfasst.

10. Spiralgehäuse (100) gemäß einem der vorhergehenden Ansprüche, **dadurch gekennzeichnet, dass** das Spiralgehäuse (100) mehrstufig ausgebildet ist, wobei das Spiralgehäuse (100) mehrere hintereinanderliegende Aussparungen für Pumpenlaufräder (160) umfasst und/oder wobei das Spiralgehäuse (100) für einem mehrflutigen Kreiselpumpenaufbau ausgebildet ist.

11. Verfahren zur Herstellung eines Spiralgehäuses (100) mit integriertem Einleger (110) für eine Kreiselpumpe gemäß einem der Ansprüche 1 bis 10 umfassend die folgenden Schritte:
- Positionieren eines Einlegers (110) in einem Werkzeug,
- Umspritzen und/oder Umpressen des Einlegers (110) mit Kunststoff zur Ausformung des Spiralgehäuses (100).

12. Kreiselpumpe mit einem Spiralgehäuse (100) gemäß einem der Ansprüche 1 bis 10.

13. Kreiselpumpe gemäß Anspruch 12, **dadurch gekennzeichnet, dass** das Spiralgehäuse (100) eine das Spiralgehäuse verschließende Einheit (200) und eine Flachdichtung (300) aufweist, wobei die Flachdichtung (300) zwischen dem Spiralgehäuse (100) und der das Spiralgehäuse verschließenden Einheit (200) gekammert vorliegt.

14. Kreiselpumpe gemäß Anspruch 12 oder 13, **dadurch gekennzeichnet, dass** die Kreiselpumpe eine magnetgekuppelte Kreiselpumpe ist.
